# EUROPÄISCHE PATENTSCHRIFT

(11) **EP 3 137 699 B1**
(45) Veröffentlichungstag und Bekanntmachung des Hinweises auf die Patenterteilung: **16.05.2018**
(21) Anmeldenummer: 14721737.6
(22) Anmeldetag: 29.04.2014
(51) Int. Cl.: E04B 2/96

(54) **VERFAHREN ZUR HERSTELLUNG EINER PFOSTEN-RIEGEL-VERBINDUNG**
METHOD FOR PRODUCING A POST-AND-BEAM CONNECTION
PROCÉDÉ DE RÉALISATION D'UNE LIAISON MONTANT-TRAVERSE

(43) Veröffentlichungstag der Anmeldung: 08.03.2017
(73) Patentinhaber: Jansen AG, 9463 Oberriet (CH)
(72) Erfinder: RÜTTIMANN, Philipp, CH-9453 Eichberg (CH)
(74) Vertreter: Münch, Martin Walter
(86) Internationale Anmeldenummer: PCT/CH2014/000055
(87) Internationale Veröffentlichungsnummer: WO 2015/164985

(56) Entgegenhaltungen:
- EP-A2- 0 967 341
- DE-A1- 19 619 862
- DE-A1-102005 058 386
- KR-A- 20110 011 154

## Beschreibung

### TECHNISCHES GEBIET

Die Erfindung betrifft ein Verfahren zur Herstellung einer Pfosten-Riegel-Verbindung zwischen der Stirnseite eines Riegels und einer Längsseite eines Pfostens, ein Material-Set zur Herstellung einer Pfosten-Riegel-Verbindung mit dem Verfahren, ein Formstück für den Riegel eines solchen Material-Sets, ein Beschlag zur Bildung eines solchen Material-Sets, eine Pfosten-Riegel-Verbindung hergestellt mit dem Verfahren sowie eine Gebäudefassade mit einer Tragkonstruktion aus Pfosten und Riegeln mit einer solchen Pfosten-Riegel-Verbindung gemäss den Oberbegriffen der unabhängigen Patentansprüche.

### STAND DER TECHNIK

Pfosten-Riegel-Verbindungen kommen bei der Erstellung von Tragstrukturen aus Profilelementen zum Einsatz, z.B. bei der Erstellung von Dachkonstruktionen aus Holzbalken, von Lagerregalen aus T-Trägern oder von Tragkonstruktionen für Gebäude-Glasfassaden aus Metallprofilen. Dabei wird die Stirnseite eines Riegels (horizontales Element) mit der Längsseite eines Pfostens (vertikales Element) verbunden. Hierzu sind aus dem Stand der Technik verschiedene Lösungen bekannt.

Bei einer ersten bekannten Pfosten-Riegel-Verbindung wird die Stirnseite des Riegels mit der Seite des Pfostens verschraubt. Eine solche Pfosten-Riegel-Verbindung lässt sich sehr stabil ausführen und ist wieder lösbar, was oftmals gewünscht ist. Sie weist jedoch den Nachteil auf, dass die Stirnseite des Riegels zur Herstellung der Schraubverbindung exakt in der bestimmungsgemässen Position am Pfosten positioniert werden muss, was oftmals, insbesondere bei grossen und schweren Bauteilen, schwierig ist. Zudem werden lose Bauteile, wie Schrauben und Muttern, sowie zugehöriges Werkzeug benötigt, was zu Fehlern bei der Material-Bereitstellung am Montageplatz führen kann und die Montage in schwierigen Situationen, wie z.B. auf einem Gerüst, deutlich erschwert. Dokument KR 2011 0011154 A offenbart alle Merkmale des Oberbegriffs der Ansprüche 4 und 21. Aus DE 43 13 895 A1 ist eine Pfosten-Riegel-Verbindung bekannt, bei welcher an der Stirnseite des Riegels eine schwalbenschwanzförmige Tasche und an der Längsseite des Pfostens eine korrespondierende schwalbenschanzförmige Platte angeordnet ist. Die Verbindung zwischen dem Pfosten und dem Riegel wird dadurch hergestellt, dass die Tasche in vertikaler Richtung über die Platte gefahren wird, wobei ein Formschluss zwischen dem Pfosten und dem Riegel in Schwerkraftrichtung sowie in allen horizontalen Richtungen erzeugt wird. Diese Lösung weist den Vorteil auf, dass sich die schwalbenschwanzförmige Tasche beim Absenken über die schwalbenschanzförmige Platte selbsttätig gegenüber dieser Platte ausrichtet und dass keine zusätzlichen Bauteile oder Werkzeuge zur Herstellung der Verbindung erforderlich sind, wodurch die Montage deutlich erleichtert wird und keine Bauteile vergessen werden können oder verloren gehen können. Nachteilig ist hier jedoch die Tatsache, dass in Richtung entgegen der Schwerkraftrichtung kein Formschluss zwischen dem Pfosten und dem Riegel besteht, so dass die Verbindung bei einem Anheben des Riegels aufgehoben wird und es bei einer Torsionsbelastung des Riegels um seine Längsachse herum, wie sie insbesondere bei Pfosten-Riegel-Verbindungen von Tragkonstruktionen für Glasfassaden auftritt, zu undefinierten Zuständen mit lokaler Überbeanspruchung der Verbindungsbauteile kommen kann, was dann zu einem Abkippen des Riegels innerhalb der Verbindung führen kann.

Aus DE 196 19 862 A1 ist eine Pfosten-Riegel-Verbindung bekannt, bei welcher an der Längsseite des Pfostens eine Platte mit einem hakenartigen Element angeordnet ist und an der Stirnseite des Riegels eine Vertiefung mit einer nach oben gerichteten Aufnahmeöffnung für das hakenartige Element. Die Verbindung zwischen dem Pfosten und dem Riegel wird dadurch hergestellt, dass der Riegel mit seiner stirnseitigen Vertiefung in horizontaler Richtung über die Platte mit dem hakenartige Element gefahren wird, bis sich die Aufnahmeöffnung über dem hakenartigen Element befindet. Sodann wird der Riegel abgesenkt, wobei das hakenartige Element in die Aufnahmeöffnung eintritt und der Riegel mit den Begrenzungen der Vertiefung auf der Platte aufliegt. Dabei entsteht ein Formschluss zwischen dem Pfosten und dem Riegel in Schwerkraftrichtung sowie in allen horizontalen Richtungen. Diese Lösung weist den Vorteil auf, dass keine zusätzlichen Bauteile oder Werkzeuge zur Herstellung der Verbindung erforderlich sind, wodurch die Montage erleichtert wird, da keine Bauteile vergessen werden können oder verloren gehen können. Nachteilig ist hier jedoch, dass die Stirnseite des Riegels zum Einführen des hakenartigen Elements in die Aufnahmeöffnung exakt am Pfosten positioniert werden muss. Ebenfalls nachteilig ist hier, dass in Richtung entgegen der Schwerkraftrichtung in der bestimmungsgemässen Befestigungssituation kein Formschluss zwischen dem Pfosten und dem Riegel besteht, so dass das hakenartige Element bei einem Anheben des Riegels aus der Aufnahmeöffnung austritt und der durch dieses erzeugte Formschluss aufgehoben wird. Noch ein weiterer Nachteil dieser Lösung ist darin zu sehen, dass es bei einer Torsionsbelastung des Riegels um seine Längsachse herum zu einem Kippen des Riegels kommen kann.

Aus EP 0967341 A2 ist eine Pfosten-Riegel-Verbindung bekannt, bei welcher an der Längsseite des Pfostens ein Tragelement angeschraubt ist und an der Stirnseite des Riegels eine Öffnung mit einer teilweise korrespondierenden Form vorhanden ist, welche zu einer Längsseite des Riegels hin offen ist. Die Verbindung zwischen dem Pfosten und dem Riegel wird dadurch hergestellt, dass der Riegel quer zu seiner Längserstreckung mit der offenen Seite seiner stirnseitigen Öffnung horizontal auf das Tragelement geschoben wird, bis dieses vollständig in der stirnseitigen Öffnung angeordnet ist. Sodann wird der Riegel abgesenkt, bis die Begrenzungen der stirnseitigen Öffnungen auf dem Tragelement aufliegen. Hierbei entsteht ein Formschluss zwischen dem Pfosten und dem Riegel in Schwerkraftrichtung sowie in den horizontalen Richtungen quer zur Längsrichtung des Riegels. Anschliessend wird von der offenen Seite der stirnseitigen Öffnung des Riegels her eine Sicherungsplatte in einen zwischen der unteren Begrenzung der Öffnung und dem Tragelement gebildeten Spalt eingeschoben, welche in der bestimmungsgemässen Befestigungssituation sodann auch einen Formschluss zwischen dem Pfosten und dem Riegel in der Richtung entgegen der Schwerkraftrichtung herstellt. Diese Lösung weist den Vorteil auf, dass zum Aufschieben des Riegels mit seiner stirnseitigen Öffnung auf das Tragelement und das anschliessende Absenken desselben keine besonders exakte Positionierung zwischen dem Pfosten und dem Riegel erforderlich ist, und dass nach dem Einschieben der Sicherungsplatte auch ein stabiler Formschluss zwischen dem Pfosten und dem Riegel in Rotationsrichtung um die Längsachse des Riegels vorliegt. Nachteilig ist hier jedoch die Tatsache, dass in Längsrichtung des Riegels wegzeigend vom Pfosten kein Formschluss zwischen dem Pfosten und dem Riegel besteht. Ein weiterer Nachteil besteht darin, dass zur Herstellung der Pfosten-Riegel-Verbindung eine Sicherungsplatte erforderlich ist, welche erst nach der bestimmungsgemässen Anordnung des Riegels am Pfosten installiert werden kann und bis dahin als loses Einzelteil bereitgehalten werden muss, was auch hier zu Fehlern bei der Material-Bereitstellung am Montageplatz führen kann und die Montage in schwierigen Situationen erschwert.

### DARSTELLUNG DER ERFINDUNG

Es stellt sich deshalb die Aufgabe, technische Lösungen zur Verfügung zu stellen, welche die zuvor erwähnten Nachteile des Standes der Technik nicht aufweisen bzw. diese zumindest teilweise vermeiden.

Diese Aufgabe wird durch die Gegenstände der unabhängigen Patentansprüche gelöst.

Gemäss diesen betrifft ein erster Aspekt der Erfindung ein Verfahren zur Herstellung einer Pfosten-Riegel-Verbindung zwischen einer Stirnseite eines Riegels und einer Längsseite eines Pfostens.

Hierzu wird ein Pfosten bereitgestellt, welcher an seiner mit dem Riegel zu verbindenden Längsseite einen oder mehrere Vorsprünge aufweist, welche bevorzugterweise senkrecht von dieser Längsseite abstehen, sowie ein Riegel, welcher an seiner mit dem Pfosten zu verbindenden Stirnseite eine Ausnehmung aufweist.

Der oder die von der Längsseite des Pfostens abstehenden Vorsprünge und die Ausnehmung an der Stirnseite des Riegels sind derartig aufeinander abgestimmt, dass der oder die Vorsprünge durch eine Relativbewegung des Riegels gegenüber dem Pfosten, welche quer, bevorzugterweise senkrecht zur Längsachse des Riegels verläuft, über mindestens eine Öffnung in den Begrenzungen der Ausnehmung, welche Öffnung von einer Längsseite des Riegels in die Ausnehmung führt, bevorzugterweise vollständig in die Ausnehmung einführbar ist oder sind und dass sodann im eingeführten Zustand durch ein Verdrehen des Riegels in einer ersten Drehrichtung um eine parallel zur Längsachse des Riegels verlaufende Drehachse herum, der oder die Vorsprünge und die Ausnehmung derartig relativ zueinander positioniert werden können, dass nach dem Verdrehen ein Formschluss über den oder die Vorsprünge und die Begrenzungen der Ausnehmung zwischen dem Pfosten und dem Riegel in allen Richtungen senkrecht zur Längsachse des Riegels sowie in der ersten Drehrichtung um die Längsachse des Riegels vorliegt und der Riegel seine bestimmungsgemässe Lage gegenüber dem Pfosten einnimmt.

Um die erfindungsgemässe Verbindung zwischen dem bereitgestellten Pfosten und dem bereitgestellten Riegel herzustellen, wird der oder werden die Vorsprünge des Pfostens über die Öffnung oder die Öffnungen in die Ausnehmung an der Stirnseite des Riegels eingeführt, was durch eine Relativbewegung zwischen dem Pfosten und dem Riegel quer, bevorzugterweise senkrecht zur Längsachse des Riegels bewerkstelligt wird. Dabei wird der oder werden die Vorsprünge bevorzugterweise vollständig in der Ausnehmung aufgenommen.

Nach dem Einführen des oder der Vorsprünge des Pfostens in die Ausnehmung des Riegels wird der Riegel gegenüber dem Pfosten um eine parallel zu seiner Längsachse verlaufende Drehachse herum in der ersten Drehrichtung verdreht, wodurch der oder die Vorsprünge und die Ausnehmung derartig relativ zueinander positioniert werden, dass ein Formschluss über den oder die Vorsprünge und die Begrenzungen der Ausnehmung zwischen dem Pfosten und dem Riegel in allen Richtungen senkrecht zur Längsachse des Riegels sowie in der ersten Drehrichtung um die Längsachse des Riegels herum vorliegt. Gleichzeitig wird der Riegel durch das Verdrehen in seine bestimmungsgemässe Lage gegenüber dem Pfosten gebracht.

Mit anderen Worten gesagt betrifft der erste Aspekt der Erfindung ein Verfahren zur Herstellung einer Pfosten-Riegel-Verbindung zwischen einer Stirnseite eines Riegels, welche eine Ausnehmung aufweist, und einer Längsseite eines Pfostens, an welcher ein oder mehrere Vorsprünge abstehen. Dabei werden der oder die Vorsprünge durch eine Relativbewegung des Riegels gegenüber dem Pfosten, welche quer, bevorzugterweise senkrecht zur Längsachse des Riegels verläuft, über mindestens eine Öffnung in den Begrenzungen der Ausnehmung, welche Öffnung von einer Längsseite des Riegels in die Ausnehmung führt, mit Vorteil vollständig in die Ausnehmung eingeführt. Sodann wird der Riegel durch ein Verdrehen desselben um eine parallel zu seiner Längsachse verlaufende Drehachse herum in einer ersten Drehrichtung in seine bestimmungsgemässe Lage gegenüber dem Pfosten gebracht, wobei der oder die Vorsprünge und die Ausnehmung derartig relativ zueinander positioniert werden, dass nach dem Verdrehen über den oder die Vorsprünge und die Begrenzungen der Ausnehmung ein Formschluss zwischen dem Pfosten und dem Riegel in allen Richtungen senkrecht zur Längsachse des Riegels sowie in der ersten Drehrichtung um die Längsachse des Riegels herum vorliegt.

Mit dem erfindungsgemässen Verfahren lassen sich ohne Verwendung zusätzlicher loser Bauteile und/oder ohne Verwendung von Werkzeugen Pfosten-Riegel-Verbindungen herstellen, welche formschlüssig in allen Richtungen senkrecht zur Längsachse des Riegels sowie in einer Drehrichtung um die Längsachse des Riegels herum sind. Zudem kann durch geeignete, z.B. trichterförmige, Ausgestaltung der Öffnung bzw. Öffnungen, über welche der oder die Vorsprünge in die Ausnehmung eingeführt werden, erreicht werden, dass bei der Montage eine relativ geringe Positioniergenauigkeit ausreichend ist, um die Verbindung herzustellen.

In einer bevorzugten Ausführungsform des Verfahrens erfolgt die Relativbewegung zwischen dem Pfosten und dem Riegel zum Einführen des oder der Vorsprünge in die Ausnehmung geradlinig oder entlang eines bogenförmigen oder geknickten Linienzugs. Derartige Relativbewegungen sind auch mit grossen bzw. schweren Bauteilen einfach zu realisieren.

In einer weiteren bevorzugten Ausführungsform des Verfahrens wird der Riegel beim Verdrehen gegenüber dem Pfosten um eine Drehachse herum verdreht wird, welche ausserhalb der Mitte des Riegels verläuft, und zwar bevorzugterweise im Bereich einer seitlichen Begrenzungen des Riegels. Hierdurch ergibt sich der Vorteil, dass es möglich wird, mit relativ kleinen Verdrehwinkeln den Formschluss zwischen dem Pfosten und dem Riegel in allen Richtungen senkrecht zur Längsachse des Riegels herzustellen, was insbesondere bei grossen und schweren Bauteilen bevorzugt ist, da diese bei der Montage, z.B. mit einem Kran, nicht beliebig um ihre Längsachse verdrehbar sind.

Ein zweiter Aspekt der Erfindung betrifft ein Material-Set zur Herstellung einer Pfosten-Riegel-Verbindung mit dem Verfahren gemäss dem ersten Aspekt der Erfindung. Das Set umfasst einen Pfosten, welcher an seiner mit dem Riegel zu verbindenden Längsseite einen oder mehrere Vorsprünge aufweist, welche insbesondere senkrecht von dieser Längsseite abstehen, sowie einen Riegel, welcher an seiner mit dem Pfosten zu verbindenden Stirnseite eine Ausnehmung aufweist. Der oder die von der Längsseite des Pfostens abstehenden Vorsprünge und die Ausnehmung an der Stirnseite des Riegels sind derartig aufeinander abgestimmt, dass der oder die Vorsprünge durch eine Relativbewegung des Riegels gegenüber dem Pfosten, welche quer, bevorzugterweise senkrecht zur Längsachse des Riegels verläuft, über mindestens eine Öffnung in den Begrenzungen der Ausnehmung, welche Öffnung von einer Längsseite des Riegels in die Ausnehmung führt, bevorzugterweise vollständig in die Ausnehmung einführbar ist oder sind, und dass sodann im eingeführten Zustand durch ein Verdrehen des Riegels in einer ersten Drehrichtung um eine parallel zur Längsachse des Riegels verlaufende Drehachse herum, der oder die Vorsprünge und die Ausnehmung derartig relativ zueinander positioniert werden können, dass nach dem Verdrehen ein Formschluss über den oder die Vorsprünge und die Begrenzungen der Ausnehmung zwischen dem Pfosten und dem Riegel in allen Richtungen senkrecht zur Längsachse des Riegels sowie in der ersten Drehrichtung um die Längsachse des Riegels vorliegt und der Riegel seine bestimmungsgemässe Lage gegenüber dem Pfosten einnimmt.

Derartige Material-Sets stellen bevorzugte Handelsformen der Erfindung dar.

Bevorzugterweise sind die Vorsprünge an der Längsseite des Pfostens und die Ausnehmung an der Stirnseite des Riegels derartig ausgebildet, dass, nach einem Herstellen der Pfosten-Riegel-Verbindung mit dem erfindungsgemässen Materialset unter Durchführung des Verfahrens gemäss dem ersten Aspekt der Erfindung, der Riegel in einer zweiten, der ersten Drehrichtung entgegengesetzten Drehrichtung um eine parallel zur Längsachse des Riegels verlaufende Drehachse herum gegenüber dem Pfosten verdreht werden kann und durch dieses Verdrehen der über den oder die Vorsprünge und die Begrenzungen der Ausnehmung hergestellte Formschluss zwischen dem Pfosten und dem Riegel in mindestens einer Richtung senkrecht zur Längsachse des Riegels über die mindestens eine Öffnung in den Begrenzungen der Ausnehmung aufgehoben wird, so dass der oder die Vorsprünge durch eine Relativbewegung des Riegels gegenüber dem Pfosten, welche quer, bevorzugterweise senkrecht zur Längsachse des Riegels erfolgt, über die mindestens eine Öffnung aus der Ausnehmung ausgefahren werden kann oder können, zur Aufhebung der Pfosten-Riegel-Verbindung. Hierdurch ergibt sich der Vorteil, dass die Pfosten-Riegel-Verbindung auf einfache Weise wieder aufgehoben werden kann, bevorzugterweise ohne Werkzeug und mit Vorteil durch Umkehrung der zu ihrer Herstellung vorgenommenen Abläufe.

In einer bevorzugten Ausführungsform des Materialsets sind die Vorsprünge an der Längsseite des Pfostens und die Ausnehmung an der Stirnseite des Riegels derartig ausgebildet, dass der oder die Vorsprünge durch die Relativbewegung des Riegels gegenüber dem Pfosten über genau eine Öffnung in den Begrenzungen der Ausnehmung, welche von einer Längsseite des Riegels in die Ausnehmung führt, bevorzugterweise vollständig in die Ausnehmung einführbar ist oder sind. Auf diese Weise muss einen Längsseite des Riegels lediglich an einer Stelle eine Öffnung aufweisen, woraus sich der Vorteil ergibt, dass die eigentliche Riegelkontur nur geringfügig gestört wird und die erfindungsgemässe Pfosten-Riegel-Verbindung weitestgehend verdeckt und unsichtbar ist. Auch werden durch diese Bauweise besonders stabile Verbindungen möglich, da die Begrenzungen der Ausnehmung lediglich an einer Stelle unterbrochen sein müssen, was strukturelle Vorteile ergibt.

In einer bevorzugten Ausführungsform des Material-Sets sind die Vorsprünge an der Längsseite des Pfostens und die Ausnehmung an der Stirnseite des Riegels derartig ausgebildet, dass der oder die Vorsprünge durch eine Relativbewegung des Riegels gegenüber dem Pfosten, welche geradlinig oder entlang eines bogenförmigen oder geknickten Linienzugs quer, bevorzugterweise senkrecht zur Längsachse des Riegels erfolgt, über die Öffnung oder die Öffnungen in die Ausnehmung eingeführt werden können. Insbesondere für den Fall, dass das Material-Set von grossen und schweren Bauteilen gebildet ist, ergibt sich der Vorteil, dass die Montage erleichtert wird, da derartige Relativbewegungen auch mit solchen Bauteilen einfach zu realisieren sind.

Bevorzugterweise sind der oder die Vorsprünge an der Längsseite des Pfostens und die Ausnehmung an der Stirnseite des Riegels derartig ausgebildet, dass die Drehachse, um welche der Riegel nach dem Einführen des oder der Vorsprünge in die Ausnehmung in der ersten Drehrichtung verdreht werden kann um die Pfosten-Riegel-Verbindung herzustellen und dabei den Riegel in seine bestimmungsgemässe Lage gegenüber dem Pfosten zu bringen, ausserhalb der Mitte des Riegels verläuft, und zwar bevorzugterweise im Bereich einer seitlichen Begrenzung des Riegels. Wie bereits erwähnt wurde, ist dies insbesondere bei grossen und schweren Bauteilen (insbesondere Riegeln) von Vorteil, weil derartige Bauteile bei der Montage nicht beliebig um ihre Längsachse verdrehbar sind und hier der Formschluss zwischen dem Pfosten und dem Riegel in allen Richtungen senkrecht zur Längsachse des Riegels mit relativ kleinen Verdrehwinkeln des Riegels hergestellt werden kann.

Stehen von der Längsseite des Pfostens mehrere Vorsprünge ab, mittels welchen durch Herstellung der Pfosten-Riegel-Verbindung der Formschluss zwischen dem Pfosten und dem Riegel in allen Richtungen senkrecht zur Längsachse des Riegels hergestellt werden kann, so ergibt sich der Vorteil, dass diese Vorsprünge bei einer Torsionsbelastung (Drehbelastung) des Riegels der Pfosten-Riegel-Verbindung um seine Längsachse herum lediglich mit in einer Richtung senkrecht zur Längsachse des Riegels wirkenden Kräften beaufschlagt werden aber nicht mit einem Drehmoment, was deren Ausgestaltung, Dimensionierung und Befestigung am Pfosten deutlich vereinfacht. Sind diese Vorsprünge entlang einer im Wesentlichen senkrecht zur Längsachse des Pfostens verlaufenden Linie angeordnet, was bevorzugt ist, so ergibt sich als weiterer Vorteil, dass eine Ausgestaltung des Material-Sets derart, dass ein Einführen der Vorsprünge über die Öffnung oder die Öffnungen in die Ausnehmung durch eine geradlinige Relativbewegung des Riegels gegenüber dem Pfosten möglich ist, begünstigt wird.

Dabei ist es bei Material-Sets, bei denen die Drehachse ausserhalb der Mitte des Riegels verläuft und von der Längsseite des Pfostens mehrere Vorsprünge abstehen, weiter bevorzugt, dass die Vorsprünge an der Längsseite des Pfostens und die Ausnehmung an der Stirnseite des Riegels derartig ausgebildet sind, dass nach einer Herstellung der Pfosten-Riegel-Verbindung zwischen dem Pfosten und dem Riegel mit dem Verfahren gemäss dem ersten Aspekt der Erfindung derjenige Vorsprung, welcher der Drehachse am nächsten gelegen ist, bei einer Beaufschlagung des Riegels mit einem Drehmoment (Drehbelastung), welches in der ersten Drehrichtung um die Längsachse des Riegels herum wirkt, im Wesentlichen mit in einer ersten Richtung, bevorzugterweise mit in Längsrichtung des Pfostens wirkenden Kräften beaufschlagt wird, während mindestens ein weiterer Vorsprung, welcher weiter von der Drehachse entfernt gelegen ist, im Wesentlichen mit in einer zweiten, der ersten Richtung entgegengesetzten Richtung wirkenden Kräften beaufschlagt wird. Hierdurch wird es möglich, den Pfosten gezielt in seinen Hauptlastrichtungen zu belasten, was bevorzugt ist, um dessen Verformungen unter Belastung so gering wie möglich zu halten.

Dabei ist es weiter bevorzugt, dass die Vorsprünge an der Längsseite des Pfostens und die Ausnehmung an der Stirnseite des Riegels derartig ausgebildet sind, dass nach einer Herstellung der Pfosten-Riegel-Verbindung zwischen dem Pfosten und dem Riegel mit dem Verfahren gemäss dem ersten Aspekt der Erfindung der oder die Vorsprünge, welcher oder welche der Drehachse entfernter gelegen ist oder sind, insgesamt eine höhere Tragfähigkeit aufweist oder aufweisen als derjenige Vorsprung, welcher der Drehachse am nächsten gelegen ist.

Bevorzugterweise wird die höhere Tragfähigkeit dadurch erzielt, dass mehrere, bevorzugterweise identische Vorsprünge der Drehachse entfernter gelegen sind als derjenige Vorsprung, welcher der Drehachse am nächsten gelegen ist und/oder dass der oder die Vorsprünge, welche der Drehachse entfernter gelegen sind, eine tragfähigere Anbindung an den Pfosten aufweist oder aufweisen als der Vorsprung, welcher der Drehachse am nächsten gelegen ist. Dies kann beispielweise durch eine grössere Anzahl von Befestigungsstellen der Vorsprünge an dem Pfosten realisiert sein.

Hierdurch ergibt sich die Möglichkeit, die Tragfähigkeit gezielt an unsymmetrische Belastungen anzupassen, wie sie z.B. bei Verwendung der Pfosten-Riegel-Verbindung zur Bildung einer Tragstruktur für eine Gebäudefassade auftreten.

Mit Vorteil sind der oder die Vorsprünge durch Verschrauben mit dem Pfosten verbunden. Hierdurch wird die Herstellung erfindungsgemässer Material-Sets deutlich vereinfacht.

Bevorzugterweise sind der oder die Vorsprünge an der Längsseite des Pfostens und die Ausnehmung an der Stirnseite des Riegels derartig ausgebildet, dass nach der Herstellung der Pfosten-Riegel-Verbindung zwischen dem Pfosten und dem Riegel mit dem Verfahren gemäss dem ersten Aspekt der Erfindung über den oder die Vorsprünge und die Begrenzungen der Ausnehmung, zusätzlich zu dem Formschluss zwischen dem Pfosten und dem Riegel in allen Richtungen senkrecht zur Längsachse des Riegels sowie in der ersten Drehrichtung um die Längsachse des Riegels herum, auch ein Formschluss zwischen dem Pfosten und dem Riegel in der vom Pfosten wegzeigenden Längsrichtung des Riegels vorliegt. Hierdurch kann eine besonders stabile Pfosten-Riegel-Verbindung gebildet werden und der Pfosten zusätzlich durch den Riegel stabilisiert werden.

Dabei ist es weiter bevorzugt, dass die Vorsprünge an der Längsseite des Pfostens zumindest teilweise von in den Pfosten eingeschraubten Schrauben gebildet sind und dass der Formschluss zwischen dem Pfosten und dem Riegel in der vom Pfosten wegzeigenden Längsrichtung des Riegels von den Köpfen der Schrauben und den Begrenzungen der Ausnehmung gebildet ist. Hierdurch kann ein solches Material-Set besonders kostengünstig zur Verfügung gestellt werden.

Mit Vorteil sind die Vorsprünge an der Längsseite des Pfostens und die Ausnehmung an der Stirnseite des Riegels derartig ausgebildet, dass die Herstellung der Pfosten-Riegel-Verbindung zwischen dem Pfosten und dem Riegel mit dem Verfahren gemäss dem ersten Aspekt der Erfindung ohne Verwendung von Werkzeugen und/oder ohne Verwendung zusätzlicher Bauteile erfolgen kann. Hierdurch lässt sich die Montage vereinfachen, insbesondere wenn die Montage unter erschwerten Bedingungen, z.B. von einem Gerüst aus, erfolgt.

In noch einer weiteren bevorzugten Ausführungsform des Material-Sets ist die Ausnehmung in der Stirnseite des Riegels von einem mit Vorteil einstückigen Formstück gebildet, welches bevorzugterweise aus Metall ist.

Dabei ist es weiter bevorzugt, dass der Pfosten und der Riegel jeweils aus einem Profilmaterial gebildet sind, bevorzugterweise aus Metall, und dass das Formstück, welches die Ausnehmung an der Stirnseite des Riegels bildet, durch Verschweissen mit dem Profilmaterial des Riegels verbunden ist.

Bevorzugterweise bildet das Formstück dabei die gesamte Stirnseite des Riegels.

Durch die letztgenannten Massnahmen wird es möglich, qualitativ hochwertige erfindungsgemässe Material-Sets kostengünstig zur Verfügung zu stellen.

Ein dritter Aspekt der Erfindung betrifft ein Formstück für den Riegel eines Material-Sets gemäss dem zweiten Aspekt der Erfindung. Dies umfasst oder besteht aus einem Körper, mit Vorteil aus Metall, welcher eine im Wesentlichen ebene erste Aussenfläche aufweist, in welcher eine Ausnehmung angeordnet ist, die bevorzugterweise eine im Wesentlichen gleichmässige Tiefe aufweist. Diese Ausnehmung mündet über eine seitliche Öffnung in eine unter einem Winkel von bevorzugterweise 90° an die erste Aussenfläche angrenzende zweite Aussenfläche des Körpers ein.

Die Ausnehmung ist derartig ausgebildet, dass zwei mit einem festen Abstand zueinander angeordnete, bevorzugterweise identische, rollenartige Körperlichkeiten, deren Längsachsen parallel zueinander und senkrecht zur ersten Aussenfläche verlaufen, durch eine Relativbewegung gegenüber dem Formstück, welche in einer parallel zur ersten Aussenfläche verlaufenden Ebene erfolgt, über die seitliche Öffnung vollständig in die Ausnehmung einführbar sind und dass nach diesem Einführen durch ein Verdrehen des Formstücks gegenüber den rollenartigen Körperlichkeiten in einer ersten Drehrichtung um eine senkrecht zur ersten Aussenfläche verlaufende Drehachse herum die rollenartigen Körperlichkeiten und die Ausnehmung derartig relativ zueinander positioniert werden können, dass nach dem Verdrehen über die rollenartigen Körperlichkeiten und die Begrenzungen der Ausnehmung ein Formschluss zwischen den rollenartigen Körperlichkeiten und dem Formstück in allen Richtungen in einer parallel zu der ersten Aussenfläche verlaufenden Ebene sowie in der ersten Drehrichtung vorliegt. Mit dem erfindungsgemässen Formstück lassen sich Riegel für Material-Sets gemäss dem zweiten Aspekt der Erfindung auf einfache Weise herstellen.

Bevorzugterweise weist die Ausnehmung Hinterschnitte auf, in welche an den rollenartigen Körperlichkeiten gebildete radiale Vorsprünge eingreifen können, zur Erzeugung eines Formschlusses zwischen den rollenartigen Körperlichkeiten und den Begrenzungen der Ausnehmung in einer Richtung senkrecht zur ersten Aussenfläche des Körpers. Mit derartigen Formstücken lassen sich auf einfache Weise erfindungsgemässe Material-Sets gemäss dem zweiten Aspekt der Erfindung herstellen, bei denen nach der Herstellung der Pfosten-Riegel-Verbindung zwischen dem Pfosten und dem Riegel mit dem Verfahren gemäss dem ersten Aspekt der Erfindung über die radialen Vorsprünge der rollenartigen Körperlichkeiten und die Hinterschnitte der Ausnehmung, zusätzlich zu dem Formschluss zwischen dem Pfosten und dem Riegel in allen Richtungen senkrecht zur Längsachse des Riegels sowie in der ersten Drehrichtung um die Längsachse des Riegels herum, auch ein Formschluss zwischen dem Pfosten und dem Riegel in der vom Pfosten wegzeigenden Längsrichtung des Riegels vorliegt. Wie bereits erwähnt wurde kann so eine besonders stabile Pfosten-Riegel-Verbindung gebildet werden und der Pfosten zusätzlich durch den Riegel stabilisiert werden.

Mit Vorteil wird das Formstück von einem plattenartigen Körper gebildet, wobei die Ausnehmung in einer der beiden Plattenseiten angeordnet ist. Derartige Formstücke lassen sich kostengünstig herstellen.

Ein vierter Aspekt der Erfindung betrifft einen Beschlag umfassend einen ersten Beschlagteil zur Anordnung an einem Pfosten, welcher eine Befestigungsplatte aufweist, von welche von einer Plattenseite einer oder mehrere Vorsprünge abstehen. Weiter umfasst der Beschlag einen zweiten Beschlagteil, welcher einen Körper aufweist, der eine im Wesentlichen ebene erste Aussenfläche aufweist. In dieser Aussenfläche ist eine Ausnehmung von bevorzugterweise im Wesentlichen gleichmässiger Tiefe angeordnet, welche über eine seitliche Öffnung in eine unter einem Winkel von bevorzugterweise 90° an die erste Aussenfläche angrenzende zweite Aussenfläche des Körpers einmündet. Dabei sind der erste und der zweite Beschlagteil derartig aufeinander abgestimmt bzw. ausgebildet, dass durch Befestigung des ersten Beschlagteils mit der Befestigungsplatte an einer Längsseite eines Pfostens, derart, dass der oder die Vorsprünge von der Längsseite des Pfostens abstehen, und durch Befestigung des zweiten Beschlagteils an einem Riegel, derart, dass die erste Aussenfläche des zweiten Beschlagteils zumindest teilweise die Stirnseite des Riegels bildet, ein Material-Set gemäss dem zweiten Aspekt der Erfindung gebildet wird.

Derartige Beschläge stellen ebenfalls bevorzugte Handelsformen der Erfindung dar.

In einer bevorzugten Ausführungsform des Beschlags ist der zweite Beschlagteil als Formstück gemäss dem dritten Aspekt der Erfindung ausgebildet.

Ein fünfter Aspekt der Erfindung betrifft eine Pfosten-Riegel-Verbindung hergestellt mit dem Verfahren gemäss dem ersten Aspekt der Erfindung, und zwar bevorzugterweise unter Verwendung eines Material-Sets gemäss dem zweiten Aspekt der Erfindung, eines Formstücks gemäss dem dritten Aspekt der Erfindung und/oder eines Beschlags gemäss dem vierten Aspekt der Erfindung.

Ein sechster Aspekt der Erfindung betrifft eine Gebäudefassade, bevorzugterweise eine Gebäude-Glasfassade, mit einer Tragkonstruktion aus Pfosten und Riegeln, welche zumindest teilweise über Pfosten-Riegel-Verbindungen gemäss dem fünften Aspekt der Erfindung verbunden sind. Bei derartigen Gebäudefassaden kommen die Vorteile der Erfindung besonders deutlich zum Tragen.

### KURZE BESCHREIBUNG DER ZEICHNUNGEN

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine perspektivische Draufsicht auf eine erfindungsgemässe Pfosten-Riegel-Verbindung;
Fig. 2 eine Explosionsdarstellung der Pfosten-Riegel-Verbindung aus Fig. 1;
Fig. 3 eine perspektivische Darstellung eines erfindungsgemässen Formstücks;
Fig. 4 einen Vertikalschnitt durch die Pfosten-Riegel-Verbindung aus Fig. 1 entlang der Linie A-A in Fig. 5;
Fig. 5 einen Vertikalschnitt durch die Pfosten-Riegel-Verbindung aus Fig. 1 entlang der Linie B-B in Fig. 4; und
die Figuren 6a-6f Vertikalschnitte durch die in der Entstehung befindliche Pfosten-Riegel-Verbindung gemäss Fig. 1 entlang der Linie C-C in Fig. 4 in verschiedenen Stadien der Entstehung.

### WEGE ZUR AUSFÜHRUNG DER ERFINDUNG

Fig. 1 zeigt eine erfindungsgemässe Pfosten-Riegel-Verbindung einer Tragkonstruktion für eine Gebäude-Glasfassade in einer perspektivischen Draufsicht. Es sind jeweils lediglich Teilstücke des Pfostens 2 und des Riegels 1, mit welchen die Pfosten-Riegel-Verbindung gebildet ist, gezeigt. Der Pfosten 2 und der Riegel 1 stellen zusammen ein erfindungsgemässes Material-Set dar.

Wie in Zusammenschau mit den Figuren 2, 4 und 5 ersichtlich wird, welche eine Explosionsdarstellung der Pfosten-Riegel-Verbindung zeigen (Fig. 2), einen Vertikalschnitt durch die Pfosten-Riegel-Verbindung entlang der Längsachse des Riegels 1 an der durch die Linie A-A in Fig. 5 bezeichneten Stelle zeigen (Fig. 4) und einen Vertikalschnitt durch die Pfosten-Riegel-Verbindung quer zur Längsachse des Riegels 1 an der durch die Linie B-B in Fig. 4 bezeichneten Stelle zeigen (Fig. 5), sind auf der Längsseite des Pfostens 2, welche dem Riegel 1 zugewandt ist, ein kreisringzylindrisches Bauteil 4b mit einer Sechskantschraube 5 und ein längliches Bauteil 4a mit runden Enden mit zwei Sechskantschrauben 5 befestigt, derart, dass diese Bauteile 4a, 4b und die diese durchsetzenden Schrauben 5 senkrecht von dieser Längsseite abstehen. Sie bilden auf diese Weise anspruchsgemässe Vorsprünge 4a, 5; 4b, 5. Die Höhe des länglichen Bauteils 4a entspricht dem äusseren Durchmesser des kreisringzylindrischen Bauteils 4b und die Rundungen seiner beiden Enden weisen einen Radius auf, welcher dem Radius des äusseren Durchmessers des kreisringzylindrischen Bauteils 4b entspricht. Die drei Schrauben 5 sind identisch und dringen entlang einer senkrecht zur Längsachse des Pfostens 2 verlaufenden Linie in den Pfosten 2 ein. Entsprechend stehen die von den Bauteilen 4a, 4b und den Schrauben 5 gebildeten anspruchsgemässen Vorsprünge entlang einer senkrecht zur Längsachse des Pfostens 2 verlaufenden Linie von der Längsseite des Pfostens 2 ab. Die Köpfe der Schrauben 5 weisen auf ihrer dem Schraubenschaft zugewandten Seite jeweils eine Flanschpartie auf, welche radial über den Schraubenschaft und über den Sechskant des Schraubenkopfes übersteht. Der eigentliche Pfosten 2 ist aus einem verzinkten Stahlprofilmaterial hergestellt, und die Bauteile 4a, 4b und die Schrauben 5 sind ebenfalls aus verzinktem Stahl.

Auch der Riegel 1 ist aus einem verzinkten Stahlprofilmaterial hergestellt, an dessen dem Pfosten 2 zugewandter Stirnseite ein einstückiges erfindungsgemässes Formstück 7 aus Stahl durch Verschweissen mit dem Profilmaterial befestigt ist. Wie zu erkennen ist, bildet das Formstück 7 die gesamte Stirnseite des Riegels 1.

Eine perspektivische Draufsicht auf die dem Pfosten 2 zugewandte Seite des Formstücks 7 ist in Fig. 3 dargestellt. Wie in Zusammenschau mit dieser Figur gut erkennbar ist, ist das Formstück 7 von einem rechteckigen plattenartigen Körper gebildet, welcher mit einer seiner beiden Plattenseiten an die Stirnseite des Stahlprofilmaterials des Riegels 1 angrenzt, wo er mit diesem verschweisst ist, und mit seiner anderen Plattenseite dem Pfosten 2 zugewandt ist. Die Aussenfläche 8 der dem Pfosten 2 zugewandten Plattenseite des Formstücks 7 verläuft senkrecht zu der Längsachse des Riegels 1 und weist eine Ausnehmung 3 von gleichmässiger Tiefe auf, welche über eine seitliche Öffnung 6 in eine Längsseite des Riegels 1 einmündet. Die seitliche Öffnung 6 und die Ausnehmung 3 sind derartig dimensioniert, dass die an der Längsseite des Pfostens 2 durch die Bauteil 4a und 4b und die Schrauben 5 gebildeten Vorsprünge durch eine Relativbewegung des Riegels 1 gegenüber dem Pfosten 2, welche senkrecht zur Längsachse der Riegels 1 verläuft, von der Längsseite des Riegels 1 über die Öffnung 6 vollständig in die Ausnehmung 3 einführbar sind und in umgekehrter Weise wieder aus der Ausnehmung 3 entfernbar sind.

Wie insbesondere aus Fig. 5 erkennbar ist, ist die Ausnehmung 3 zudem derartig dimensioniert, dass die an der Längsseite des Pfostens 2 durch die Bauteile 4a und 4b und die Schrauben 5 gebildeten Vorsprünge derartig in der Ausnehmung 3 angeordnet werden können, dass der Riegel 1 seine bestimmungsgemässe Lage gegenüber dem Pfosten 2 einnimmt und dass dabei über diese Vorsprünge 4a, 5; 4b, 5 und die Begrenzungen der Ausnehmung 3 ein Formschluss zwischen dem Pfosten 2 und dem Riegel 1 in allen Richtungen senkrecht zur Längsachse des Riegels 1 sowie einer Drehrichtung D1 (anspruchsgemässe erste Drehrichtung) um die Längsachse des Riegels 1 herum vorliegt. Diese Situation ist in den Figuren 1, 4 und 5 dargestellt.

Wie insbesondere aus Fig. 4 weiter zu erkennen ist, hintergreifen die Schraubenköpfe dabei jeweils mit ihrer Flanschpartie Hinterschnitte 10 der Ausnehmung, wodurch zusätzlich über die an der Längsseite des Pfostens 2 gebildeten Vorsprünge 4a, 5; 4b, 5 und die Begrenzungen der Ausnehmung 3 ein Formschluss zwischen dem Pfosten 2 und dem Riegel 1 in der vom Pfosten 2 wegzeigenden Längsrichtung des Riegels 1 vorliegt.

Das Zusammenfügen des Pfostens 2 und des Riegels 1 zu der in den Figuren 1, 4 und 5 gezeigten erfindungsgemässen Pfosten-Riegel-Verbindung wird nun anhand der Figuren 6a bis 6f erläutert, welche die in der Entstehung befindliche Pfosten-Riegel-Verbindung gemäss Fig. 1 im Vertikalschnitt entlang der Linie C-C in Fig. 4 in verschiedenen Stadien der Entstehung zeigen.

Wie zu erkennen ist, wird hierzu der Riegel 1 in waagerechter Ausrichtung derartig seitlich neben dem vertikal ausgerichteten Pfosten 2 platziert, dass seine Längsachse parallel zu den Längsachsen der Schrauben 5 verläuft, dass seine Längsseite, in welche die Öffnung 6 einmündet, demjenigen Vorsprung gegenüberliegt, welcher von dem kreisringzylindrischen Bauteil 4b und einer der Schrauben 5 gebildet wird und dass seine Stirnseite und die Längsseite des Pfostens 2, welche die Vorsprünge 4a, 5; 4b, 5 trägt, im Wesentlichen in einer gemeinsamen Ebene verlaufen (siehe Fig. 6a).

Ausgehend von diesem Zustand wird der Riegel 1 um seine Längsachse herum bei der dargestellten Blickrichtung leicht im Uhrzeigersinn verdreht und anschliessend in horizontaler Richtung senkrecht zu seiner Längsachse in Richtung auf den Pfosten 2 zu verschoben, wodurch die von den Bauteilen 4a und 4b und den Schrauben 5 gebildeten Vorsprünge nacheinander über die Öffnung 6 in die Ausnehmung 3 in der Stirnseite des Riegels 1 eingeführt werden, bis sie vollständig darin aufgenommen sind. Dabei wird die Stirnseite des Riegels 1 in Angrenzung an die Längsseite des Pfostens 2 gebracht, welche die Vorsprünge 4a, 5; 4b, 5 trägt (siehe nacheinander die Figuren 6b, 6c und 6d). Der Schraubenkopf derjenigen Schraube 5, mit welcher das kreisringzylindrische Bauteil 4b am Pfosten 2 befestigt ist, hintergreift dabei die Hinterschnitte 10 der Ausnehmung 3 und das kreisringzylindrische Bauteil 4b und/oder der Kopf von dessen Befestigungsschraube 5 stehen am rechten Ende der Ausnehmung 3 an deren Begrenzungen an.

Ausgehend von dem in Fig. 6d gezeigten Zustand wird der Riegel 1 sodann um die Längsachse X der Schraube 5 herum, mit welcher das kreisringzylindrischen Bauteil 4b am Pfosten 2 befestigt ist, bei der dargestellten Blickrichtung in einer Drehrichtung D1 entgegen dem Uhrzeigersinn (anspruchsgemässe erste Drehrichtung) verdreht, bis er seine bestimmungsgemässe Lage gegenüber dem Pfosten 2 einnimmt, in welcher seine Oberseite in Richtung senkrecht zu seiner Längsachse waagerecht verläuft (siehe nacheinander die Figuren 6e und 6f). Dabei hintergreifen sodann auch die Schraubenköpfe derjenigen Schrauben 5, mit welchen das längliche Bauteil 4a am Pfosten 2 befestigt ist, die Hinterschnitte 10 der Ausnehmung 3 und das linke Ende des länglichen Bauteils 4a und/oder der Kopf von dessen linker Befestigungsschraube 5 stehen am linken Ende der Ausnehmung 3 an deren Begrenzungen an.

Der in Fig. 6f dargestellte Zustand entspricht der in den Figuren 1, 4 und 5 dargestellten Situation. In diesem Zustand liegt über die Vorsprünge 4a, 5; 4b, 5 und die Begrenzungen der Ausnehmung 3 ein Formschluss zwischen dem Pfosten 2 und dem Riegel 3 in allen Richtungen senkrecht zur Längsachse des Riegels 1 sowie in der Drehrichtung D1 um die Längsachse des Riegels 1 herum vor. Zudem liegt über die Vorsprünge 4a, 5; 4b, 5 bzw. die Köpfe der Schrauben 5 und die Begrenzungen der Ausnehmung 3 auch ein Formschluss zwischen dem Pfosten 2 und dem Riegel 1 in der vom Pfosten 2 wegzeigenden Längsrichtung des Riegels 1 vor.

Zur Herstellung der erfindungsgemässen Pfosten-Riegel-Verbindung wie zuvor beschrieben braucht es weder Werkzeug noch zusätzliche Bauteile, und sie kann in sinngemäss umgekehrter Handlungsreihenfolge wieder aufgehoben werden.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Verfahren zur Herstellung einer Pfosten-Riegel-Verbindung zwischen einer Stirnseite eines Riegels (1) und einer Längsseite eines Pfostens (2), umfassend die Schritte:
a) Bereitstellen eines Pfostens (2), wobei von einer Längsseite des Pfostens (2) ein oder mehrere Vorsprünge (4a, 5; 4b, 5) abstehen;
b) Bereitstellen eines Riegels (1), wobei eine Stirnseite des Riegels (1) eine Ausnehmung (3) aufweist;
wobei der oder die Vorsprünge (4a, 5; 4b, 5) an der Längsseite des Pfostens (2) und die Ausnehmung (3) an der Stirnseite des Riegels (1) derartig ausgebildet sind,
dass der oder die Vorsprünge (4a, 5; 4b, 5) durch eine Relativbewegung des Riegels (1) gegenüber dem Pfosten (2), welche quer, insbesondere senkrecht zur Längsachse des Riegels (1) verläuft, über mindestens eine Öffnung (6) in den Begrenzungen der Ausnehmung (3), welche von einer Längsseite des Riegels (1) in die Ausnehmung (3) führt, insbesondere vollständig in die Ausnehmung (3) einführbar ist oder sind,
und dass sodann, durch ein Verdrehen des Riegels (1) in einer ersten Drehrichtung (D1) um eine parallel zur Längsachse des Riegels (1) verlaufende Drehachse (X) herum, der oder die Vorsprünge (4a, 5; 4b, 5) und die Ausnehmung (3) derartig relativ zueinander positioniert werden können, dass nach dem Verdrehen über den oder die Vorsprünge (4a, 5; 4b, 5) und die Begrenzungen der Ausnehmung (3) ein Formschluss zwischen dem Pfosten (2) und dem Riegel (3) in allen Richtungen senkrecht zur Längsachse des Riegels (1) sowie in der ersten Drehrichtung (D1) um die Längsachse des Riegels (1) herum vorliegt und der Riegel (1) dabei seine bestimmungsgemässe Lage gegenüber dem Pfosten (2) einnimmt,
c) Einführen des oder der Vorsprünge (4a, 5; 4b, 5) über die mindestens eine Öffnung (6) in die Ausnehmung (3) an der Stirnseite des Riegels (1) durch eine Relativbewegung des Riegels (1) gegenüber dem Pfosten (2) quer, insbesondere senkrecht zur Längsachse des Riegels (1), insbesondere derart, dass der oder die Vorsprünge (4a, 5; 4b, 5) vollständig in der Ausnehmung (3) aufgenommen sind; und anschliessend
d) Verdrehen des Riegels (1) gegenüber dem Pfosten (2) in der ersten Drehrichtung (D1) um eine parallel zu seiner Längsachse verlaufende Drehachse (X) herum, wodurch der oder die Vorsprünge (4a, 5; 4b, 5) und die Ausnehmung (3) derartig relativ zueinander positioniert werden, dass über den oder die Vorsprünge (4a, 5; 4b, 5) und die Begrenzungen der Ausnehmung (3) ein Formschluss zwischen dem Pfosten (2) und dem Riegel (1) in allen Richtungen senkrecht zur Längsachse des Riegels (1) sowie in der ersten Drehrichtung (D1) um die Längsachse des Riegels (1) herum vorliegt und wodurch der Riegel (1) in seine bestimmungsgemässe Lage gegenüber dem Pfosten (2) gebracht wird.

2. Verfahren nach Anspruch 1, wobei die Relativbewegung des Riegels (1) gegenüber dem Pfosten (2) zum Einführen des oder der Vorsprünge (4a, 5; 4b, 5) in die Ausnehmung (3) geradlinig oder entlang eines bogenförmigen oder geknickten Linienzugs erfolgt.

3. Verfahren nach einem der vorangehenden Ansprüche, wobei beim Verdrehen der Riegel (1) gegenüber dem Pfosten (2) um eine Drehachse (X) herum verdreht wird, welche ausserhalb der Mitte des Riegels (1) verläuft, insbesondere im Bereich einer seitlichen Begrenzungen des Riegels (1).

4. Material-Set zur Herstellung einer Pfosten-Riegel-Verbindung mit dem Verfahren nach einem der vorangehenden Ansprüche, umfassend:
a) einen Pfosten (2), wobei von einer Längsseite des Pfostens (2) ein oder mehrere Vorsprünge (4a, 5; 4b, 5) abstehen;
b) einen Riegel (1), wobei eine Stirnseite des Riegels (1) eine Ausnehmung (3) aufweist; wobei der oder die Vorsprünge (4a, 5; 4b, 5) an der Längsseite des Pfostens (2) und die Ausnehmung (3) an der Stirnseite des Riegels (1) derartig ausgebildet sind,
dass der oder die Vorsprünge (4a, 5; 4b, 5) durch eine Relativbewegung des Riegels (1) gegenüber dem Pfosten (2), welche quer, insbesondere senkrecht zur Längsachse der Riegels (1) verläuft, über mindestens eine Öffnung (6) in den Begrenzungen der Ausnehmung (3), welche von einer Längsseite des Riegels (1) in die Ausnehmung (3) führt, insbesondere vollständig in die Ausnehmung (3) einführbar sind
**dadurch gekennzeichnet, dass** sodann durch ein Verdrehen des Riegels (1) in einer ersten Drehrichtung (D1) um eine parallel zur Längsachse des Riegels (1) verlaufende Drehachse (X) herum die Vorsprünge (4a, 5; 4b, 5) und die Ausnehmung (3) derartig relativ zueinander positioniert werden können, dass nach dem Verdrehen über den oder die Vorsprünge (4a, 5; 4b, 5) und die Begrenzungen der Ausnehmung (3) ein Formschluss zwischen dem Pfosten (2) und dem Riegel (1) in allen Richtungen senkrecht zur Längsachse des Riegels (1) sowie in der ersten Drehrichtung (D1) um die Längsachse des Riegels (1) herum vorliegt und der Riegel (1) in seine bestimmungsgemässe Lage gegenüber dem Pfosten (2) gebracht wird.

5. Material-Set nach Anspruch 4, wobei die Vorsprünge (4a, 5; 4b, 5) an der Längsseite des Pfostens (2) und die Ausnehmung (3) an der Stirnseite des Riegels (1) derartig ausgebildet sind, dass, nach dem Herstellen der Pfosten-Riegel-Verbindung zwischen dem Pfosten (2) und dem Riegel (1) mit dem Verfahren nach einem der Ansprüche 1 bis 3, der Riegel (1) in einer zweiten, der ersten Drehrichtung (D1) entgegengesetzten Drehrichtung um eine parallel zur Längsachse des Riegels (1) verlaufende Drehachse (X) herum gegenüber dem Pfosten (2) verdreht werden kann und durch dieses Verdrehen der über den oder die Vorsprünge (4a, 5; 4b, 5) und die Begrenzungen der Ausnehmung (3) hergestellte Formschluss zwischen dem Pfosten (2) und dem Riegel (1) in mindestens einer Richtung senkrecht zur Längsachse des Riegels (1) über die mindestens eine Öffnung (6) in den Begrenzungen der Ausnehmung (3) aufgehoben wird, so dass der oder die Vorsprünge (4a, 5; 4b, 5) durch eine Relativbewegung des Riegels (1) gegenüber dem Pfosten (2), welche quer, insbesondere senkrecht zur Längsachse des Riegels (1) erfolgt, über die mindestens eine Öffnung (6) aus der Ausnehmung (3) ausgefahren werden kann oder können, zur Aufhebung der Verbindung zwischen dem Pfosten (2) und dem Riegel (1).

6. Material-Set nach einem der Ansprüche 4 bis 5, wobei die Vorsprünge (4a, 5; 4b, 5) an der Längsseite des Pfostens (2) und die Ausnehmung (3) an der Stirnseite des Riegels (1) derartig ausgebildet sind, dass der oder die Vorsprünge (4a, 5; 4b, 5) durch die Relativbewegung des Riegels (1) gegenüber dem Pfosten (2) über genau eine Öffnung (6) in den Begrenzungen der Ausnehmung (3), welche von einer Längsseite des Riegels (1) in die Ausnehmung (3) führt, insbesondere vollständig in die Ausnehmung (3) einführbar ist oder sind.

7. Material-Set nach einem der Ansprüche 4 bis 6, wobei die Vorsprünge (4a, 5; 4b, 5) an der Längsseite des Pfostens (2) und die Ausnehmung (3) an der Stirnseite des Riegels (1) derartig ausgebildet sind, dass der oder die Vorsprünge (4a, 5; 4b, 5) durch eine Relativbewegung des Riegels (1) gegenüber dem Pfosten (2), welche geradlinig oder entlang eines bogenförmigen oder geknickten Linienzugs quer, insbesondere senkrecht zur Längsachse des Riegels (1) erfolgt, über die mindestens eine Öffnung (6) in die Ausnehmung (3) einführbar sind.

8. Material-Set nach einem der Ansprüche 4 bis 7, wobei der oder die Vorsprünge (4a, 5; 4b, 5) an der Längsseite des Pfostens (2) und die Ausnehmung (3) an der Stirnseite des Riegels (1) derartig ausgebildet sind, dass die Drehachse (X), um welche der Riegel (1) nach dem Einführen des oder der Vorsprünge (4a, 5; 4b, 5) in die Ausnehmung (3) in der ersten Drehrichtung (D1) verdreht werden kann, ausserhalb der Mitte des Riegels (1) verläuft, insbesondere im Bereich einer seitlichen Begrenzung des Riegels (1).

9. Material-Set nach einem der Ansprüche 4 bis 8, wobei von der Längsseite des Pfostens (2) mehrere Vorsprünge (4a, 5; 4b, 5) abstehen, und insbesondere, wobei diese Vorsprünge (4a, 5; 4b, 5) entlang einer im Wesentlichen senkrecht zur Längsachse des Pfostens (2) verlaufenden Linie von der Längsseite des Pfostens (2) abstehen.

10. Material-Set nach Anspruch 8 und nach Anspruch 9, wobei die Vorsprünge (4a, 5; 4b, 5) an der Längsseite des Pfostens (2) und die Ausnehmung (3) an der Stirnseite des Riegels (1) derartig ausgebildet sind, dass nach einer Herstellung der Pfosten-Riegel-Verbindung zwischen dem Pfosten (2) und dem Riegel (1) mit dem Verfahren nach einem der Ansprüche 1 bis 3 der Vorsprung (4b, 5), welcher der Drehachse (X) am nächsten gelegen ist, bei Drehbelastung des Riegels (1) in der ersten Drehrichtung (D1) um seine Längsachse herum im Wesentlichen mit in einer ersten Richtung, insbesondere in Längsrichtung des Pfostens (2) wirkenden Kräften beaufschlagt wird, während mindestens ein Vorsprung (4a, 5), welcher der Drehachse (X) entfernter gelegen ist, im Wesentlichen mit in einer zweiten, der ersten Richtung entgegen gesetzten Richtung wirkenden Kräften beaufschlagt wird.

11. Material-Set nach Anspruch 10, wobei die Vorsprünge (4a, 5; 4b, 5) an der Längsseite des Pfostens (2) und die Ausnehmung (3) an der Stirnseite des Riegels (1) derartig ausgebildet sind, dass nach einer Herstellung der Pfosten-Riegel-Verbindung zwischen dem Pfosten (2) und dem Riegel (1) mit dem Verfahren nach einem der Ansprüche 1 bis 3 der mindestens eine Vorsprung (4a, 5), welcher der Drehachse (X) entfernter gelegen ist, eine höhere Tragfähigkeit aufweist als der Vorsprung (4b, 5), welcher der Drehachse (X) am nächsten gelegen ist.

12. Material-Set nach Anspruch 11, wobei die höhere Tragfähigkeit des mindestens einen Vorsprungs (4a, 5), welcher der Drehachse (X) entfernter gelegen ist, dadurch bewirkt ist, dass dieser von mehreren Vorsprüngen gebildet ist und/oder dass dieser eine tragfähigere Anbindung an den Pfosten (2) aufweist als der Vorsprung (4b, 5), welcher der Drehachse (X) am nächsten gelegen ist, insbesondere indem er mit einer grösseren Anzahl von Befestigungsstellen (5) mit dem Pfosten (2) verbunden ist.

13. Material-Set nach einem der Ansprüche 4 bis 12, wobei der oder die Vorsprünge (4a, 5; 4b, 5) durch Verschrauben mit dem Pfosten (2) verbunden sind.

14. Material-Set nach einem der Ansprüche 4 bis 13, wobei die Vorsprünge (4a, 5; 4b, 5) an der Längsseite des Pfostens (2) und die Ausnehmung (3) an der Stirnseite des Riegels (1) derartig ausgebildet sind, dass nach einer Herstellung der Pfosten-Riegel-Verbindung zwischen dem Pfosten (2) und dem Riegel (1) mit dem Verfahren nach einem der Ansprüche 1 bis 3 über den oder die Vorsprünge (4a, 5; 4b, 5) und die Begrenzungen der Ausnehmung (3) zusätzlich ein Formschluss zwischen dem Pfosten (2) und dem Riegel (1) in der vom Pfosten (2) wegzeigenden Längsrichtung des Riegels (1) vorliegt.

15. Material-Set nach Anspruch 13 und nach Anspruch 14, wobei die Vorsprünge (4a, 5; 4b, 5) an der Längsseite des Pfostens (2) zumindest teilweise von in den Pfosten (2) eingeschraubten Schrauben (5) gebildet sind und wobei der Formschluss zwischen dem Pfosten (2) und dem Riegel (1) in der vom Pfosten (2) wegzeigenden Längsrichtung des Riegels (1) über die Köpfe der Schrauben (5) und die Begrenzungen der Ausnehmung (3) hergestellt ist.

16. Material-Set nach einem der Ansprüche 4 bis 15, wobei die Vorsprünge (4a, 5; 4b, 5) an der Längsseite des Pfostens (2) und die Ausnehmung (3) an der Stirnseite des Riegels (1) derartig ausgebildet sind, dass die Herstellung der Pfosten-Riegel-Verbindung zwischen dem Pfosten (2) und dem Riegel (1) mit dem Verfahren nach einem der Ansprüche 1 bis 3 ohne Verwendung von Werkzeugen erfolgen kann.

17. Material-Set nach einem der Ansprüche 4 bis 16, wobei die Vorsprünge (4a, 5; 4b, 5) an der Längsseite des Pfostens (2) und die Ausnehmung (3) an der Stirnseite des Riegels (1) derartig ausgebildet sind, dass die Herstellung der Pfosten-Riegel-Verbindung zwischen dem Pfosten (2) und dem Riegel (1) mit dem Verfahren nach einem der Ansprüche 1 bis 3 ohne Verwendung zusätzlicher Bauteile erfolgen kann.

18. Material-Set nach einem der Ansprüche 4 bis 17, wobei die Ausnehmung (3) in der Stirnseite des Riegels (1) von einem insbesondere einstückigen Formstück (7) gebildet ist, insbesondere aus Metall.

19. Material-Set nach Anspruch 18, wobei der Pfosten (2) und der Riegel (1) jeweils aus einem Profilmaterial gebildet sind, insbesondere aus Metallprofilmaterial, und wobei das die Ausnehmung (3) an der Stirnseite des Riegels (1) bildende Formstück (7) durch Verschweissen mit dem Profilmaterial des Riegels (1) verbunden ist.

20. Material-Set nach Anspruch 19, wobei das Formstück (7) die gesamte Stirnseite des Riegels (1) bildet.

21. Formstück (7) für den Riegel (1) eines Material-Sets nach einem der Ansprüche 18 bis 20, umfassend oder bestehend aus einem Körper, insbesondere aus Metall, welcher eine im Wesentlichen ebene erste Aussenfläche (8) aufweist, in welcher eine Ausnehmung (3) insbesondere von im Wesentlichen gleichmässiger Tiefe angeordnet ist, welche über eine seitliche Öffnung (6) in eine unter einem Winkel von insbesondere 90° an die erste Aussenfläche (8) angrenzende zweite Aussenfläche (9) des Körpers einmündet, wobei die Ausnehmung (3) derartig ausgebildet ist,
dass zwei mit einem festen Abstand zueinander angeordnete, insbesondere identische, rollenartige Körperlichkeiten, deren Längsachsen parallel zueinander und senkrecht zur ersten Aussenfläche (8) verlaufen, durch eine Relativbewegung gegenüber dem Formstück (7), welche in einer parallel zur ersten Aussenfläche (8) verlaufenden Ebene erfolgt, über die seitliche Öffnung (6) vollständig in die Ausnehmung (3) einführbar sind,
**dadurch gekennzeichnet, dass** sodann durch ein Verdrehen des Formstücks (7) in einer ersten Drehrichtung (D1) um eine senkrecht zur ersten Aussenfläche (8) verlaufende Drehachse (X) herum die rollenartigen Körperlichkeiten und die Ausnehmung (3) derartig relativ zueinander positioniert werden können, dass nach dem Verdrehen über die rollenartigen Körperlichkeiten und die Begrenzungen der Ausnehmung (3) ein Formschluss zwischen den rollenartigen Körperlichkeiten und dem Formstück (7) in allen Richtungen in einer parallel zu der ersten Aussenfläche (8) verlaufenden Ebene sowie in der ersten Drehrichtung (D1) herum vorliegt.

22. Formstück (7) nach Anspruch 21, wobei die Ausnehmung (3) Hinterschnitte (10) aufweist, in welche an den rollenartigen Körperlichkeiten gebildete radiale Vorsprünge eingreifen können, zur Erzeugung eines Formschlusses zwischen den rollenartigen Körperlichkeiten und den Begrenzungen der Ausnehmung (3) in einer Richtung senkrecht zur ersten Aussenfläche (8) des Körpers.

23. Formstück (7) nach einem der Ansprüche 21 bis 22, wobei das Formstück (7) von einem plattenartigen Körper gebildet ist und die erste Aussenfläche (8) von einer der beiden Plattenseiten gebildet ist.

24. Beschlag umfassend einen ersten Beschlagteil zur Anordnung an einem Pfosten, welcher eine Befestigungsplatte mit einer ersten und einer zweiten Plattenseite aufweist, wobei von der ersten Plattenseite einer oder mehrere Vorsprünge abstehen, und umfassend einen zweiten Beschlagteil (7), welcher einen Körper aufweist, der eine im Wesentlichen ebene erste Aussenfläche (8) aufweist, in welcher eine Ausnehmung (3) insbesondere von im Wesentlichen gleichmässiger Tiefe angeordnet ist, welche über eine seitliche Öffnung (6) in eine unter einem Winkel von insbesondere 90° an die erste Aussenfläche (8) angrenzende zweite Aussenfläche (9) des Körpers einmündet, wobei der erste und der zweite Beschlagteil derartig ausgebildet sind, dass durch Befestigung des ersten Beschlagteils mit der Befestigungsplatte an einem Pfosten, derart, dass der erste Beschlagteil mit der zweiten Plattenseite an eine Längsseite des Pfostens angrenzt und der oder die Vorsprünge von der Längsseite des Pfostens abstehen, und durch Befestigung des zweiten Beschlagteils (7) an einem Riegel (1), derart, dass die erste Aussenfläche (8) zumindest teilweise die Stirnseite des Riegels (1) bildet, ein Material-Set nach einem der Ansprüche 4 bis 20 gebildet wird.

25. Beschlag nach Anspruch 24, wobei der zweite Beschlagteil als Formstück nach einem der Ansprüche 21 bis 23 ausgebildet ist.

26. Pfosten-Riegel-Verbindung hergestellt mit dem Verfahren nach einem der Ansprüche 1 bis 3, insbesondere unter Verwendung eines Material-Sets nach einem der Ansprüche 4 bis 20 oder eines Beschlags nach einem der Ansprüche 24 bis 25.

27. Gebäudefassade, insbesondere Gebäude-Glasfassade, mit einer Tragkonstruktion aus Pfosten und Riegeln, umfassend eine Pfosten-Riegel-Verbindung gemäss Anspruch 26.

## Claims

1. Method for establishing a post-and-beam connection between a front face of a beam (1) and a longitudinal side of a post (2), comprising the steps of:
a) providing a post (2), wherein one or more projection(s) (4a, 5; 4b, 5) protrude from a longitudinal side of the post (2);
b) providing a beam (1), wherein a front face of the beam (1) comprises a recess (3);
wherein the one or more projection(s) (4a, 5; 4b, 5) on the longitudinal side of the post (2) and the recess (3) on the front face of the beam (1) are designed in such a way,
that the one or more projection(s) (4a, 5; 4b, 5) is or are, preferably completely, insertable into the recess (3) by means of a relative movement of the beam (1) with respect to the post (2), which runs transversely, in particular perpendicularly to the longitudinal axis of the beam (1), via at least one opening (6) in the boundaries of the recess (3), which leads from a longitudinal side of the beam (1) into the recess (3),
and that then, by means of a rotation of the beam (1) in a first direction of rotation (D1) around an axis of rotation (X) running parallel to the longitudinal axis of the beam (1), the one or more projection(s) (4a, 5; 4b, 5) and the recess (3) can be positioned relative with respect to each other in such a way that after the rotation via the one or more projection(s) (4a, 5; 4b, 5) and the boundaries of the recess (3) a form fit between the post (2) and the beam (3) is present in all direction perpendicular to the longitudinal axis of the beam (1) as well as in the first direction of rotation (D1) around the longitudinal axis of the beam (1) and that the beam (1) thereby assumes its intended position with respect to the post (2),
c) inserting the one or more projection(s) (4a, 5; 4b, 5) via the at least one opening (6) into the recess (3) on the front face of the beam (1) by means of a relative movement of the beam (1) with respect to the post (2) transversely, in particular perpendicularly to the longitudinal axis of the beam (1), in particular in such a way that the one or more projection(s) (4a, 5; 4b, 5) is or are completely received in the recess (3); and then
d) rotating the beam (1) with respect to the post (2) in the first direction of rotation (D1) around an axis of rotation (X) running parallel to its longitudinal axis, by means of which the one or more projection(s) (4a, 5; 4b, 5) and the recess (3) are positioned relative with respect to each other in such a way that via the one or more projection(s) (4a, 5; 4b, 5) and the boundaries of the recess (3), a form fit between the post (2) and the beam (1) is present in all directions perpendicular to the longitudinal axis of the beam (1) as well as in the first direction of rotation (D1) around the longitudinal axis of the beam (1) and by means of which the beam (1) is brought into its intended position with respect to the post (2).

2. Method according to claim 1, wherein the relative movement of the beam (1) with respect to the post (2) for inserting the one or more projection(s) (4a, 5; 4b, 5) into the recess (3) is carried out in a straight line or along a curved or kinked polyline.

3. Method according to one of the preceding claims, wherein during rotation the beam (1) is rotated with respect to the post (2) around an axis of rotation (X) running outside the center of the beam (1), in particular in the region of a lateral boundary of the beam (1).

4. Material set for establishing a post-and-beam connection using the method according to any one of the preceding claims, comprising:
a) a post (2), wherein one or more projection (s) (4a, 5; 4b, 5) protrude from a longitudinal side of the post (2);
b) a beam (1), wherein a front face of the beam (1) comprises a recess (3);
wherein the one or more projection(s) (4a, 5; 4b, 5) on the longitudinal side of the post (2) and the recess (3) on the front face of the beam (1) are designed in such a way,
that the one or more projection(s) (4a, 5; 4b, 5) are, in particular completely, insertable into the recess (3) by means of a relative movement of the beam (1) with respect to the post (2), which runs transversely, in particular perpendicularly to the longitudinal axis of the beam (1), via at least one opening (6) in the boundaries of the recess (3), which leads from a longitudinal side of the beam (1) into the recess (3),
**characterized in that** then the projections (4a, 5; 4b, 5) and the recess (3) can be positioned with respect to each other by means of a rotation of the beam (1) in a first direction of rotation (D1) around an axis of rotation (X) running parallel to the longitudinal axis of the beam (1) in such a way that after the rotation via the one or more projection(s) (4a, 5; 4b, 5) and the boundaries of the recess (3) a form fit between the post (2) and the beam (3) is present in all direction perpendicular to the longitudinal axis of the beam (1) as well as in the first direction of rotation (D1) around the longitudinal axis of the beam (1) and that the beam (1) is brought into its intended position with respect to the post (2).

5. Material set according to claim 4, wherein the projections (4a, 5; 4b, 5) on the longitudinal side of the post (2) and the recess (3) on the front face of the beam (1) are designed in such a way that, after establishing the post-and-beam connection between the post (2) and the beam (1) using the method according to any one of the claims 1 to 3, the beam (1) can be rotated with respect to the post (2) in a second direction of rotation opposite the first direction of rotation (D1) around an axis of rotation (X) running parallel to the longitudinal axis of the beam (1) and by means of this rotation the form fit between the post (2) and the beam (1) established via the one or more projection(s) (4a, 5; 4b, 5) and the boundaries of the recess (3) is removed in at least one direction perpendicular to the longitudinal axis of the beam (1) via the at least one opening (6) in the boundaries of the recess (3), such that the one or more projection(s) (4a, 5; 4b, 5) can be pulled out from the recess (3) via the at least one opening (6) by means of a relative movement of the beam (1) with respect to the post (2), which occurs transversely, in particular perpendicularly to the longitudinal axis of the beam (1), to remove the connection between the post (2) and the beam (1).

6. Material set according to any one of the claims 4 to 5, wherein the projections (4a, 5; 4b, 5) on the longitudinal side of the post (2) and the recess (3) on the front face of the beam (1) are designed in such a way that the one or more projection(s) (4a, 5; 4b, 5) is or are, in particular completely, insertable into the recess (3) by the relative movement of the beam (1) with respect to the post (2) via exactly one opening (6) in the boundaries of the recess (3), which leads from a longitudinal side of the beam (1) into the recess (3).

7. Material set according to any one of the claims 4 to 6, wherein the projections (4a, 5; 4b, 5) on the longitudinal side of the post (2) and the recess (3) on the front face of the beam (1) are designed in such a way that the one or more projection(s) (4a, 5; 4b, 5) are insertable into the recess (3) via the at least one opening (6) by means of a relative movement of the beam (1) with respect to the post (2), which occurs in a straight line or along a curved or kinked polyline transversely, preferably perpendicularly to the longitudinal axis of the beam (1).

8. Material set according to any one of the claims 4 to 7, wherein the one or more projection(s) (4a, 5; 4b, 5) on the longitudinal side of the post (2) and the recess (3) on the front face of the beam (1) are designed in such a way that the axis of rotation (X) around which the beam (1), after the insertion of the one or more projection(s) (4a, 5; 4b, 5) into the recess (3) can be rotated in the first direction of rotation (D1), extends outside the center of the beam (1), in particular in the region of a lateral boundary of the beam (1).

9. Material set according to any one of the claims 4 to 8, wherein a plurality of projections (4a, 5; 4b, 5) protrude from the longitudinal side of the post (2), and in particular, wherein said projections (4a, 5; 4b, 5) protrude from the longitudinal side of the post (2) running along a line substantially perpendicularly to the longitudinal axis of the post (2).

10. Material set according to claim 8 and according to claim 9, wherein the projections (4a, 5; 4b, 5) on the longitudinal side of the post (2) and the recess (3) on the front face of the beam (1) are designed in such a way that, after the post-and-beam connection between the post (2) and the beam (1) has been established using the method according to any one of the claims 1 to 3, the projection (4b, 5) closest to the axis of rotation (X) is substantially subjected to forces acting in a first direction, in particular in the longitudinal direction of the post (2) when the beam (1) is subjected to a rotational load in the first direction of rotation (D1) around its longitudinal axis, while at least one projection (4a, 5), which is located further away from the axis of rotation (X), is subjected to forces acting substantially in a second direction opposite the first direction.

11. Material set according to claim 10, wherein the projections (4a, 5; 4b, 5) on the longitudinal side of the post (2) and the recess (3) on the front face of the beam (1) are designed in such a way that, after the post-and-beam connection between the post (2) and the beam (1) has been established using the method according to any one of the claims 1 to 3, the at least one projection (4a, 5) which is located further away from the axis of rotation (X) has a higher load-bearing capacity than the projection (4b, 5) which is located closest to the axis of rotation (X).

12. Material set according to claim 11, wherein the higher load-bearing capacity of the at least one projection (4a, 5) which is located further away from the axis of rotation (X) is achieved such that it is formed by a plurality of projections and/or that it has a higher load-bearing connection to the post (2) than the projection (4b, 5) which is located closest to the axis of rotation (X), in particular by being connected to the post (2) with a larger number of fixing points (5).

13. Material set according to any one of the claims 4 to 12, wherein the one or more projection(s) (4a, 5; 4b, 5) are connected to the post (2) by screwing.

14. Material set according to any one of the claims 4 to 13, wherein the projections (4a, 5; 4b, 5) on the longitudinal side of the post (2) and the recess (3) on the front face of the beam (1) are designed in such a way that, after the post-and-beam connection between the post (2) and the beam (1) has been established using the method according to any one of the claims 1 to 3 via the one or more projection(s) (4a, 5; 4b, 5) and the boundaries of the recess (3), additionally a form-fit between the post (2) and the beam (1) is present in the longitudinal direction of the beam (1) facing away from the post (2) .

15. Material set according to claim 13 and according to claim 14, wherein the projections (4a, 5; 4b, 5) on the longitudinal side of the post (2) are at least partially formed by screws (5) screwed into the post (2), and wherein the form fit between the post (2) and the beam (1) in the longitudinal direction of the beam (1) facing away from the post (2) is established via the heads of the screws (5) and the boundaries of the recess (3).

16. Material set according to any one of the claims 4 to 15, wherein the projections (4a, 5; 4b, 5) on the longitudinal side of the post (2) and the recess (3) on the front face of the beam (1) are designed in such a way that the establishment of the post-and-beam connection between the post (2) and the beam (1) using the method according to any one of the claims 1 to 3 can be carried out without the use of tools.

17. Material set according to any one of the claims 4 to 16, wherein the projections (4a, 5; 4b, 5) on the longitudinal side of the post (2) and the recess (3) on the front face of the beam (1) are designed in such a way that the establishment of the post-and-beam connection between the post (2) and the beam (1) using the method according to any one of the claims 1 to 3 can be carried out without the use of additional components.

18. Material set according to any one of the claims 4 to 17, wherein the recess (3) in the front face of the beam (1) is formed by an in particular one-piece shaped part (7), in particular of metal.

19. Material set according to claim 18, wherein the post (2) and the beam (1) are each made of a profile material, in particular of metal profile material, and wherein the shaped part (7) forming the recess (3) at the front face of the beam (1) is connected to the profile material of the beam (1) by welding.

20. Material set according to claim 19, wherein the shaped part (7) forms the entire front face of the beam (1).

21. Shaped part (7) for the beam (1) of a material set according to any one of the claims 18 to 20, comprising or consisting of a body, in particular of metal, which comprises a substantially flat first outer surface (8), in which a recess (3), in particular of substantially uniform depth, is arranged, which opens via a lateral opening (6) into a second outer surface (9) of the body adjacent in particular at an angle of 90° to the first outer surface (8), the recess (3) being formed in such a way,
that two, in particular identical, roll-like bodies arranged at a fixed distance from each other, whose longitudinal axes run parallel to each other and perpendicular to the first outer surface (8), can be completely inserted into the recess (3) via the lateral opening (6) by means of a relative movement with respect to the shaped part (7) which takes place in a plane running parallel to the first outer surface (8),
**characterized in that** then by means of a rotation of the shaped part (7) in a first direction of rotation (D1) around an axis of rotation (X) running perpendicular to the first outer surface (8), the roll-like bodies and the recess (3) can be positioned relative with respect to each other in such a way that after the rotation a form fit via the roll-like bodies and the boundaries of the recess (3) between the roll-like bodies and the shaped part (7) is present in all direction in a plane running parallel to the first outer surface (8) as well as in the first direction of rotation (D1).

22. Shaped part (7) according to claim 21, wherein the recess (3) comprises undercuts (10) into which radial projections formed on the roll-like bodies can engage to produce a form fit between the roll-like bodies and the boundaries of the recess (3) in a direction perpendicular to the first outer surface (8) of the body.

23. Shaped part (7) according to any one of the claims 21 to 22, wherein the shaped part (7) is formed by a plate-like body and the first outer surface (8) is formed by one of the two plate sides.

24. Fitting comprising a first fitting part for arranging on a post, which comprises a fixing plate with a first and a second plate side, wherein one or more projection(s) protrude from the first plate side, and comprising a second fitting part (7) comprising a body, which has a substantially planar first outer surface (8) in which a recess (3), in particular of substantially uniform depth, is arranged, which opens via a lateral opening (6) into a second outer surface (9) of the body adjacent to the first outer surface (8) at an angle of particularly 90°, wherein the first and second fitting parts are formed in such a way that by means of fixing the first fitting part with the fixing plate to a post, in such a way that the first fitting part with the second plate side is adjacent to a longitudinal side of the post and the one or more projection(s) protrude from the longitudinal side of the post, and that by arranging the second fitting part (7) on a beam (1), in such a way that the first outer surface (8) at least partially forms the front face of the beam (1), a material set according to any one of the claims 4 to 20 is formed.

25. Fitting according to claim 24, wherein the second fitting part is designed as a shaped part according to any one of the claims 21 to 23.

26. Post-and-beam connection established using the method according to any one of the claims 1 to 3, in particular using a material set according to any one of the claims 4 to 20 or a fitting according to any one of the claims 24 to 25.

27. Building facade, in particular building glass facade, with a supporting structure of posts and beams, comprising a post-and-beam connection according to claim 26.

## Revendications

1. Procédé de fabrication d'une liaison poteau-traverse entre une face frontale d'une traverse (1) et une face longitudinale d'un poteau (2), comprenant les étapes:
a) de prévoir un poteau (2), une ou plusieurs protubérances (4a, 5; 4b, 5) faisant saille d'une face longitudinale du poteau (2);
b) de prévoir une traverse (1), une face frontale de la traverse (1) ayant une cavité (3);
l'une ou les plusieurs protubérances (4a, 5; 4b, 5) étant formée(s) à la face longitudinale du poteau (2) et la cavité (3) à la face frontale de la traverse (1) de manière telle que
l'une ou les plusieurs protubérances (4a, 5; 4b, 5) peuvent être introduite(s), particulièrement entièrement, dans la cavité (3) par un mouvement relatif de la traverse (1) par rapport au poteau (2), ledit mouvement se déroulant de manière transversale, particulièrement perpendiculaire, par rapport à l'axe longitudinal de la traverse (1), via au moins une ouverture (6) dans les bords de la cavité (3), qui mène à partir d'une face longitudinale de la traverse (1) dans la cavité (3),
et ensuite, par un tordage de la traverse (1) dans une première direction de rotation (D1) autour d'un axe de rotation (X) orienté de manière parallèle à l'axe longitudinal de la traverse (1), l'une ou les plusieurs protubérances (4a, 5; 4b, 5) et la cavité (3) peuvent être positionnées l'une par rapport à l'autre de sorte qu'après le tordage via l'une ou les plusieurs protubérances (4a, 5; 4b, 5) et les bords de la cavité (3) un engagement positif entre le poteau (2) et la traverse (3) est présent dans toutes les directions perpendiculaires à l'axe longitudinal de la traverse (1) ainsi que dans la première direction de rotation (D1) autour de l'axe longitudinal de la traverse (1) et pendant cela la traverse (1) prend sa position prévue par rapport au poteau (2),
c) d'introduire l'une ou les plusieurs protubérances (4a, 5; 4b, 5) via au moins l'une ouverture (6) dans la cavité (3) à la face frontale de la traverse (1) par un mouvement relatif de la traverse (1) par rapport au poteau (2) de manière transversale, particulièrement perpendiculaire à l'axe longitudinal de la traverse (1), particulièrement de sorte que l'une ou les plusieurs protubérances (4a, 5; 4b, 5) sont logées entièrement dans la cavité (3); et ensuite
d) de tordre la traverse (1) par rapport au poteau (2) dans la première direction de rotation (D1) autour d'un axe de rotation (X) qui est parallèle par rapport à son axe longitudinal, l'une ou les plusieurs protubérances (4a, 5; 4b, 5) et la cavité (3) étant positionnées par suite l'une par rapport à l'autre de manière telle que via l'une ou les plusieurs protubérances (4a, 5; 4b, 5) un engagement positif entre le poteau (2) et la traverse (1) est présent dans toutes les directions perpendiculaires à l'axe longitudinal de la traverse (1) ainsi que dans la première direction de rotation (D1) autour de l'axe longitudinal de la traverse (1) et la traverse (1) est apportée dans sa position prévue par rapport au poteau (2).

2. Procédé selon la revendication 1, le mouvement relatif de la traverse (1) par rapport au poteau (2) étant effectué de manière droite ou le long d'une trajectoire courbée ou pliée afin d'introduire l'une ou les plusieurs protubérances (4a, 5; 4b, 5) dans la cavité (3).

3. Procédé selon l'une des revendications précédentes, pendant le tordage de la traverse (1) par rapport au poteau (2), le tordage étant effectué autour d'un axe de rotation (X) qui s'étend à l'extérieur du milieu de la traverse (1), particulièrement dans la région d'un bord extérieur de la traverse (1).

4. Set de matériau pour la fabrication d'une liaison poteau-traverse avec le procédé selon l'une des revendications précédentes, comprenant:
a) un poteau (2), une ou plusieurs protubérances (4a, 5; 4b, 5) faisant saille d'une face longitudinale du poteau (2);
b) une traverse (1), une face frontale de la traverse (1) ayant une cavité;
l'une ou les plusieurs protubérances (4a, 5; 4b, 5) étant formée(s) à la face longitudinale du poteau (2) et la cavité (3) à la face frontale de la traverse (1) de manière telle que
l'une ou les plusieurs protubérances (4a, 5; 4b, 5) peuvent être introduite(s), particulièrement entièrement, dans la cavité (3) par un mouvement relatif de la traverse (1) par rapport au poteau (2), ledit mouvement se déroulant de manière transversale, particulièrement perpendiculaire, par rapport à l'axe longitudinal de la traverse (1), via au moins une ouverture (6) dans les bords de la cavité (3), qui mène à partir d'une face longitudinale de la traverse (1) dans la cavité (3),
**caractérisé en ce qu'**ensuite, par un tordage de la traverse (1) dans une première direction de rotation (D1) autour d'un axe de rotation (X) orienté de manière parallèle à l'axe longitudinal de la traverse (1), l'une ou les plusieurs protubérances (4a, 5; 4b, 5) et la cavité (3) peuvent être positionnées l'une par rapport à l'autre de sorte qu'après le tordage via l'une ou les plusieurs protubérances (4a, 5; 4b, 5) et les bords de la cavité (3) un engagement positif entre le poteau (2) et la traverse (1) est présent dans toutes les directions perpendiculaires à l'axe longitudinal de la traverse (1) ainsi que dans la première direction de rotation (D1) autour de l'axe longitudinal de la traverse (1) et pendant cela la traverse (1) est apportée dans sa position prévue par rapport au poteau (2).

5. Set de matériau selon la revendication 4, l'une ou les plusieurs protubérances (4a, 5; 4b, 5) étant formée(s) à la face longitudinale du poteau (2) et la cavité (3) à la face frontale de la traverse (1) de manière telle qu'après la fabrication de la liaison poteau-traverse entre le poteau (2) et la traverse (1) par le procédé selon l'une des revendications 1 à 3, la traverse (1) peut être tordue par rapport au poteau (2) dans une deuxième direction de rotation opposée à la première direction de rotation (D1) autour d'un axe de rotation (X) qui s'étend de manière parallèle par rapport à l'axe longitudinal de la traverse (1) et par ce tordage l'engagement positif entre le poteau (2) et la traverse (1), obtenu via l'une ou les plusieurs protubérances (4a, 5; 4b, 5) et les bords de la cavité (3), étant annulé dans au moins une direction perpendiculaire par rapport à l'axe longitudinal de la traverse (1) via l'au moins une ouverture (6) dans les bords de la cavité (3), de sorte que l'une ou les plusieurs protubérances (4a, 5; 4b, 5) peut/peuvent être sortie(s) de la cavité (3) par un mouvement relatif de la traverse (1) par rapport au poteau (2) de manière transversale, particulièrement perpendiculaire, par rapport à l'axe longitudinal de la traverse (1), via l'au moins une ouverture (6), afin d'annuler la liaison entre le poteau (2) et la traverse (1) .

6. Set de matériau selon l'une des revendications 4 à 5, l'une ou les plusieurs protubérances (4a, 5; 4b, 5) étant formée(s) à la face longitudinale du poteau (2) et la cavité (3) à la face frontale de la traverse (1) de manière telle que l'une ou les plusieurs protubérances (4a, 5; 4b, 5) peuvent être introduite(s), particulièrement entièrement, dans la cavité (3) par un mouvement relatif de la traverse (1) par rapport au poteau (2) via exactement une ouverture (6) dans les bords de la cavité (3), qui mène à partir d'une face longitudinale de la traverse (1) dans la cavité (3).

7. Set de matériau selon l'une des revendications 4 à 6, l'une ou les plusieurs protubérances (4a, 5; 4b, 5) étant formée(s) à la face longitudinale du poteau (2) et la cavité (3) à la face frontale de la traverse (1) de manière telle que l'une ou les plusieurs protubérances (4a, 5; 4b, 5) peuvent être introduite(s) dans la cavité (3) via l'au moins une ouverture (6) par un mouvement relatif de la traverse (1) par rapport au poteau (2) étant effectué de manière droite ou le long d'une trajectoire courbée ou pliée de manière transversale, particulièrement perpendiculaire par rapport à l'axe longitudinal de la traverse (1).

8. Set de matériau selon l'une des revendications 4 à 7, l'une ou les plusieurs protubérances (4a, 5; 4b, 5) étant formée(s) à la face longitudinale du poteau (2) et la cavité (3) à la face frontale de la traverse (1) de manière telle que l'axe de rotation (X), autour duquel la traverse (1) peut être tordue après l'introduction de l'une ou les plusieurs protubérances (4a, 5; 4b, 5) dans la cavité (6), s'étend à l'extérieur du milieu de la traverse (1), particulièrement dans la région d'un bord extérieur de la traverse (1).

9. Set de matériau selon l'une des revendications 4 à 8, plusieurs protubérances (4a, 5; 4b, 5) faisant saille de la face longitudinale du poteau (2) et particulièrement ces protubérances (4a, 5; 4b, 5) faisant saille de la face longitudinale du poteau (2) le long d'une ligne essentiellement perpendiculaire à l'axe longitudinal du poteau (2).

10. Set de matériau selon la revendication 8 et la revendication 9, les protubérances (4a, 5; 4b, 5) étant formée(s) à la face longitudinale du poteau (2) et la cavité (3) à la face frontale de la traverse (1) de manière telle qu'après la fabrication de la liaison poteau-traverse entre le poteau (2) et la traverse (1) par le procédé selon l'une des revendications 1 à 3, la protubérance (4b, 5) qui est la plus proche de l'axe de rotation (X) est chargée essentiellement avec des forces qui actionnent dans une première direction, particulièrement dans la direction longitudinale du poteau (2), en cas d'une sollicitation en rotation de la traverse (1) dans la première direction de rotation (D1) autour de son axe longitudinal, pendant qu'au moins une protubérance (4a, 5) qui est plus loin de l'axe de rotation (X) est chargée essentiellement avec des forces qui actionnent dans une deuxième direction opposée à la première direction.

11. Set de matériau selon la revendication 10, les protubérances (4a, 5; 4b, 5) étant formée(s) à la face longitudinale du poteau (2) et la cavité (3) à la face frontale de la traverse (1) de manière telle qu'après la fabrication de la liaison poteau-traverse entre le poteau (2) et la traverse (1) par le procédé selon l'une des revendications 1 à 3, l'au moins une protubérance (4a, 5) qui est plus loin de l'axe de rotation (X) a une capacité de charge supérieure à la protubérance (4b, 5) qui est le plus proche de l'axe de rotation (X).

12. Set de matériau selon la revendication 11, la capacité de charge de l'au moins une protubérance (4a, 5) qui est plus loin de l'axe de rotation (X) est causée de sorte qu'il est formé par plusieurs protubérances et/ou qu'il a une structure avec une capacité de charge au poteau (2) supérieure par rapport à la protubérance (4b, 5) qui est le plus proche de l'axe de rotation (X), particulièrement en le connectant avec le poteau (2) avec un nombre élevé de points d'attachement (5).

13. Set de matériau selon l'une des revendications 4 à 12, l'une ou les plusieurs protubérances (4a, 5; 4b, 5) étant connectées avec le poteau (2) par raccord vissé.

14. Set de matériau selon l'une des revendications 4 à 13, les protubérances (4a, 5; 4b, 5) étant formée(s) à la face longitudinale du poteau (2) et la cavité (3) à la face frontale de la traverse (1) de manière telle qu'après la fabrication de la liaison poteau-traverse entre le poteau (2) et la traverse (1) par le procédé selon l'une des revendications 1 à 3, un autre engagement positif est présent entre le poteau (2) et la traverse (1) dans la direction longitudinale de la traverse (1) qui s'éloigne du poteau (2) via l'une ou les plusieurs protubérances (4a, 5; 4b, 5) et les bords de la cavité (3).

15. Set de matériau selon la revendication 13 et la revendication 14, les protubérances (4a, 5; 4b, 5) étant formées à la face longitudinale du poteau (2) au moins partiellement par des vis (5) vissées dans le poteau (2) et l'engagement positif entre le poteau (2) et la traverse (1) dans la direction longitudinale de la traverse (1) qui s'éloigne du poteau (2) étant obtenu via les têtes des vis (5) et les bords de la cavité (3).

16. Set de matériau selon l'une des revendications 4 à 15, les protubérances (4a, 5; 4b, 5) étant formée(s) à la face longitudinale du poteau (2) et la cavité (3) à la face frontale de la traverse (1) de manière telle que la fabrication de la liaison poteau-traverse entre le poteau (2) et la traverse (1) par le procédé selon l'une des revendications 1 à 3 peut se dérouler sans des outils.

17. Set de matériau selon l'une des revendications 4 à 16, les protubérances (4a, 5; 4b, 5) étant formée(s) à la face longitudinale du poteau (2) et la cavité (3) à la face frontale de la traverse (1) de manière telle que la fabrication de la liaison poteau-traverse entre le poteau (2) et la traverse (1) par le procédé selon l'une des revendications 1 à 3 peut se dérouler sans des composants additionnels.

18. Set de matériau selon l'une des revendications 4 à 17, la cavité (3) étant formée dans la face frontale de la traverse (1) par une pièce façonnée particulièrement en une pièce, particulièrement en métal.

19. Set de matériau selon la revendication 18, le poteau (2) et la traverse (1) étant chacun formé par un matériau profilé, particulièrement par un matériau profilé en métal, et la pièce façonnée (7) qui forme la cavité (3) à la face frontale de la traverse (1) étant liée au matériau profilé de la traverse (1) par soudage.

20. Set de matériau selon la revendication 19, la pièce façonnée (7) formant l'entière face frontale de la traverse (1).

21. Pièce façonnée (7) pour la traverse (1) d'un set de matériau selon l'une des revendications 18 à 20, comprenant un ou consistant d'un corps, particulièrement en métal, ayant une première face extérieure (8) essentiellement plane, dans laquelle une cavité (3), particulièrement d'une profondeur essentiellement uniforme, est arrangée, qui s'ouvre dans une deuxième face extérieure (9) du corps, qui est adjacente à la première face extérieure (8) dans un angle de particulièrement 90° via une ouverture (6) latérale, la cavité (3) étant formée de manière telle que
deux corps en forme de rouleau, particulièrement identiques, arrangés à une distance fixe l'un de l'autre, les axes desquels sont parallèles l'un par rapport à l'autre et perpendiculaires par rapport à la première face extérieure (8), pouvant être introduits entièrement dans la cavité (3) via une ouverture latérale (6) par un mouvement relatif par rapport à la pièce façonnée (7) qui se déroule dans un plan parallèle à la première face extérieure (8),
**caractérisée en ce qu'**ensuite, par un tordage de la traverse (1) dans une première direction de rotation (D1) autour d'un axe de rotation (X) orienté de manière parallèle à la première face extérieure (8), les corps en forme de rouleau et la cavité (3) peuvent être positionnées l'une par rapport à l'autre de sorte qu'après le tordage via les corps en forme de rouleau et les bords de la cavité (3) un engagement positif entre les corps en forme de rouleau et la pièce façonnée (7) est présent dans toutes les directions dans un plan parallèle à la première face extérieure (8) ainsi que dans la première direction de rotation (D1).

22. Pièce façonnée (7) selon la revendication 21, la cavité (3) ayant des contre-dépouilles (10) dans lesquelles des protubérances radiales formées aux corps en forme de rouleau peuvent s'engager afin de générer un engagement positif entre les corps en forme de rouleau et les bords de la cavité (3) dans une direction perpendiculaire par rapport à la première face extérieure (8) du corps.

23. Pièce façonnée (7) selon l'une des revendications 21 à 22, la pièce façonnée (7) étant formée par un corps plat et la première face extérieure (8) étant formée par l'une des deux faces de la plaque.

24. Armature comprenant une première pièce d'armature pour l'arrangement à un poteau ayant une plaque d'attachement avec une première et une deuxième face de plaque, une ou plusieurs protubérances faisant saille de la première face de plaque, et comprenant une deuxième pièce d'armature (7) ayant un corps qui a une première face extérieure (8) essentiellement plane, dans laquelle une cavité (3) avec une particulièrement uniforme profondeur est arrangée, qui s'ouvre dans une deuxième face extérieure (9) du corps, adjacente à la première face extérieure (8) dans un angle de particulièrement 90° via une ouverture (6) latérale, la première et la deuxième armature étant formées de sorte qu'un set de matériau selon l'une des revendications 4 à 20 est formé par attachement de la première armature avec la plaque d'attachement à un poteau de sorte que la première partie d'armature avec la deuxième face de plaque est adjacente à une face longitudinale du poteau et l'une ou les plusieurs protubérances font saille de la face longitudinale du poteau, et par attachement de la deuxième armature (7) à une traverse (1) de sorte que la première face extérieure (8) forme au moins partiellement la face frontale de la traverse (1).

25. Armature selon la revendication 24, la deuxième pièce d'armature étant en forme de pièce façonnée selon l'une des revendications 21 à 23.

26. Liaison poteau-traverse fabriquée avec le procédé selon l'une des revendications 1 à 3, particulièrement en utilisant un set de matériau selon l'une des revendications 4 à 20 ou une armature selon l'une des revendications 24 à 25.

27. Façade de bâtiment, particulièrement façade de bâtiment en verre, avec une construction portante avec des poteaux et traverses, comprenant une liaison poteau-traverse selon la revendication 26.
